# EUROPÄISCHE PATENTSCHRIFT

(11) **EP 0 285 889 B1**
(45) Veröffentlichungstag und Bekanntmachung des Hinweises auf die Patenterteilung: **29.04.1992**
(21) Anmeldenummer: 88104441.6
(22) Anmeldetag: 19.03.1988
(51) Int. Cl.: E21B 17/10

(54) **Stabilisator für Tiefbohrwerkzeuge**
Stabilizer for deep-drilling tools
Stabilisateur pour outils de forage profond

(30) Priorität: 08.04.1987 DE 3711909
(43) Veröffentlichungstag der Anmeldung: 12.10.1988
(73) Patentinhaber: Eastman Teleco Company, Houston, Texas 77032-1925 (US)
(72) Erfinder: Ostertag, Alfred, Ing., D-3100 Celle (DE); Schillinger, Hans, Dipl.-Ing., D-3100 Celle (DE)
(74) Vertreter: Busse & Busse Patentanwälte

(56) Entgegenhaltungen:
- EP-A- 0 190 529
- GB-A- 643 196
- US-A- 1 559 761
- US-A- 1 604 200
- US-A- 2 438 673
- US-A- 3 105 562
- US-A- 4 491 187

## Beschreibung

Die Erfindung bezieht sich auf ein Tiefbohrwerkzeug, insbesondere einen Stabilisator, gemäß dem Oberbegriff des Patentanspruchs 1.

Bei einem bekannten einen Stabilisator bildenden Tiefbohrwerkzeug dieser Art (US-PS 4 407 377) sind die Rippenkörper eng in die Schlitzöffnungen des Außengehäuses eingepaßt und den Schlitzöffnungen gegenüber abgedichtet. Die längs- und stirnseitigen Außenflächen der Rippenkörper bilden dementsprechend Führungsflächen, die mit den ihnen gegenüberliegenden Innenflächen der Schlitzöffnungen als Gegenflächen in Gleiteingriff stehen. An ihren innenliegenden Längsrandkanten sind die Rippenkörper mit nach außen vorstehenden Ansätzen versehen, die als Anschläge im Zu sammenwirken mit dem Gehäuse den Rippenkörpern eine äußere Endlage vorgeben. Die Verlagerung der Rippenkörper aus einer versenkten Ausgangsstellung in den Schlitzöffnungen radial nach außen in eine Arbeitsstellung bzw. äußere Endlage erfolgt gegen die Wirkung von am Gehäuse abgestützten Blattfedern, die bestrebt sind, die Rippenkörper in ihre versenkte Ausgangsstellung zurückzubewegen.

Bei einem derartigen Stabilisator neigen die Rippenkörper dazu, sich in den Schlitzöffnungen festzusetzen und nicht mehr in ihre Ausgangslage zurückzukehren, da schon geringe Verkantungen zu einem Verklemmen führen und zudem die Gefahr besteht, daß in der Bohrspülung enthaltene Festkörper wie Gesteinspartikel sich zwischen den Führungsflächen festsetzen und Verlagerungsbewegungen der Rippenkörper blockieren.

Der Erfindung liegt die Aufgabe zugrunde, ein Tiefbohrwerkzeug gattungsgemäßer Art zu schaffen, dessen Rippenkörper auch bei ungünstigen Betriebsbedingungen zuverlässig in die Arbeitsstellung ausfahrbar und in die Ausgangsstellung zurückführbar ist. Diese Aufgabe löst die Erfindung mit einem Tiefbohrwerkzeug gemäß der kennzeichnenden Merkmale des Patentanspruchs 1. Hinsichtlich wesentlicher weiterer Ausgestaltungen wird auf die Patentansprüche 2 bis 18 verwiesen.

Die Spaltöffnungen zwischen den einander gegenüberliegenden Längsseiten von Schlitzöffnung und Rippenkörper schaffen einen ein Festsetzen von Rippenkörpern in ihren Schlitzöffnungen in diesem Bereich sicher vermeidenden Freiraum. Dennoch ist der Rippenkörper über die an seinen Enden axial vorspringenden Führungsansätze verminderter Abmessung hinreichend präzise geführt und gegen Verkantungen in Umfangsrichtung gesichert. Der von außen in das Außengehäuse schnell und einfach einsetzbare sowie durch ihrerseits von außen in das Außengehäuse einsetzbare Sicherungsstücke gehaltene Rippenkörper kann bei Abheben der Keilflächen des Stellmittels von den rückseitigen Keilflächen des Rippenkörpers in seiner Längsrichtung Kippbewegungen ausführen, die eine Zurückverlagerung des Rippenkörpers in seine Ausgangsstellung begünstigen.

Weitere Einzelheiten, Ausgestaltungen und Vorteile ergeben sich aus der nachfolgenden Beschreibung und der Zeichnung, in der mehrere Ausführungsbeispiele des Gegenstands der Erfindung schematisch näher veranschaulicht sind. In der Zeichnung zeigen:
- Fig. 1: eine erste Ausführung eines als Stabilisator ausgeführten Tiefbohrwerkzeugs nach der Erfindung bereichsweise in Ansicht oder axialem Schnitt.
- Fig. 2: eine abgebrochene Ansicht des Stabilisators in Richtung des Pfeiles II-II in Fig. 1,
- Fig. 3: einen Schnitt nach der Linie III-III in Fig. 1,
- Fig. 4: eine zweite Ausführung eines Stabilisators nach der Erfindung in einer Darstellung ähnlich Fig. 1,
- Fig. 5: eine abgebrochene Ansicht des Stabilisators in Richtung des Pfeiles V in Fig. 4,
- Fig. 6: eine abgebrochene perspektivische Ansicht einer dritten Ausführung eines Stabilisators nach der
Erfindung und
- Fig. 7: einen schematischen Schnitt nach der Linie VII-VII in Fig. 6

Der in den Zeichnungen veranschaulichte Stabilisator für Tiefbohrwerkzeuge weist ein an seinen Enden mit Schraubgewindeanschlüssen 1,2 als Anschlußmitteln versehenes rohrförmiges Außengehäuse 3 auf, das bei dem dargestellten Beispiel aus zwei miteinander bei 4 verschraubten Gehäuseteilen 5,6 besteht. Das Gehäuse 3 ist in einen Bohrrohrstrang einsetz- bzw. einschraubbar und umfaßt einen zentralen, axial durchgehenden Strömungskanal 7 für ein Bohrspülungsmedium, das üblicherweise durch den Bohrrohrstrang zum Tiefbohrwerkzeug, z.B. einem zentrisch oder exzentrisch zur Bohrrohrachse angeordneten Drehbohrmeißel, hin gepumpt wird.

Das Gehäuse 3 weist über den Umfang verteilt angeordnete Schlitzöffnungen 8 auf, von denen jeweils nur eine veranschaulicht ist. Das Gehäuse 3 weist zumindest zwei einander
diametral gegenüberliegende Schlitzöffnungen 8 auf, kann jedoch auch mit drei oder vier Schlitzöffnungen 8 versehen sein, die in gleicher axialer Höhe liegend eine Gruppe bilden. Ferner kann der Stabilisator mehrere axial im Abstand 1bereinanderliegende Gruppen von Schlitzöffnungen 8 aufweisen, die wiederum von zumindest zwei Schlitzöffnungen 8 gebildet sind.

Die Schlitzöffnungen 8 erstrecken sich bei den dargestellten Stabilisatorausführungen axial und haben eine geradlinige Hauptachse 9. Statt dessen können die Schlitzöffnungen auch unter einem spitzen Winkel zur Längsmittelachse 10 des Gehäuses 3 verlaufen und unabhängig von ihrer Ausrichtung anstelle einer geraden Ausführung eine solche mit bogen- oder wendelförmgem Verlauf ihrer Hauptachse 9 aufweisen.

Bei den Stabilisatorausführungen gemäß Fig. 1 bis 5 - gehen die Schlitzöffnungen 8 an ihren Enden in eine Erweiterung 11 über, die von einem Kreisbogen begrenzt ist, dessen Durchmesser den Abstand zwischen den Längsseiten 12,13 der Schlitzöffnung 8 etwas übersteigt. Die Schlitzöffnungen 8 samt Erweiterungen 11 befinden sich im Bereich von außenseitigen Gehäuseerhebungen 3ʹ, die den Aufnahmeraum vergrößern und zugleich Verstärkungen für das Gehäuse 3 bilden.

In den Schlitzöffnungen 8 ist jeweils ein langgestreckter , bei den dargestellten Ausführungen gemäß Fig. 1 bis 5 geradstabförmiger Rippenkörper 14 angeordnet, der in der Nähe seiner Enden je eine rückseitige Keilfläche 15 aufweist. Die Fig. 1 bis 5 zeigen die Rippenkörper in ihrer ausgefahrenen Arbeitsendstellung (14a in Fig. 3), aus der sie in eine im Gehäuse 3 versenkte Ausgangsstellung (14b in Fig. 3) zurückbewegbar sind.

Die untereinander und zu den Längsseiten 12,13 der Schlitzöffnungen 8 parallelflächigen Längsseiten 16,17 des Rippenkörpers 14 haben einen Abstand voneinander, der den zwischen den Längsseiten 12,13 der Schlitzöffnungen 8 etwas unterschreitet. Dadurch sind zwischen den Längsseiten 12,16 bzw. 13,17 Spaltöffnungen 18,19 verblieben, und diese Spaltöffnungen 18,19 haben eine Breite, die sicherstellt, daß ein Festsetzen von Rippenkörpern 14 in den Schlitzöffnungen 8 weder durch direkten Klemmeingriff zwischen den Längsseiten 12,16 bzw. 13,17 der Teile, noch durch Ablagerung von festen Partikeln aus der Bohrspülung zwischen den Teilen eintreten kann. Die Breite der Spaltöffnungen 18,19 kann dementsprechend in Abhängigkeit vom Durchmesser des Gehäuses 3 und der darauf abgestimmten sonstigen Abmessungen der Schlitzöffnungen 8 und der Rippenkörper 14 Millimetergröße erreichen und beträgt bei einem Gehäusedurchmesser von 120,65 mm beispielsweise etwa 3 mm.

Die Rippenkörper 14 haben an ihrer Außenfläche eine Beschichtung 20 aus besonders verschleißfestem Material z.B. Sintermetall, weisen an ihren Enden die radiale Abmessung zu den Enden hin verringernde Abschrägungen 21,22 auf und besitzen über ihre Stirnflächen 23 axial vorstehende Führungsansätze 24. Diese Führungsansätze 24 haben eine in Umfangsrichtung des Gehäuses 3 gemessene Breite, die gegenüber der Breite der Rippenkörper 14 vermindert, z.B. auf die Hälfte reduziert ist. Die symmetrisch zur Längsmittelebene jedes Rippenkörpers 14 verlaufenden Führungsansätze 24 haben parallele seitliche Führungsflächen 25,26, eine in der Höhe abgestufte, nach außen blickende Vorderseite 27,28 und eine Rückseite 29, die bündig mit der Rückseite 30 des Rippenkörpers 14 zusammenfällt. In dem unterhalb des Teils 28 der Vorderseite gelegenen Bereich haben die Führungsansätze 24 eine in radialer Richtung gemessene Höhe, die etwa der halben Höhe der Führungsansätze 24 im Bereich unterhalb des Teils 27 der Vorderseite entspricht. Auf diese Weise haben die Führungsansätze 24 einen Außenteil 31, der neben einer Führungsfunktion auch noch die nachfolgend näher beschriebene Funktion einer Anschlagnase erfüllt.

Die rückseitigen Keilflächen 15 nahe den Enden des Rippenkörpers 14 liegen Gegenkeilflächen 32 gegenüber, die auf der Außenseite eines rohrförmigen Stelldorns 33 z.B. an umlaufenden Erhebungen ausgebildet sind. Der Stelldorn 33 ist dabei als der Bohrspülung ausgesetzter Differenzdruckkolben ausgebildet, der bei der Ausführung nach Fig. 1 mit oben liegender größerer und unter liegender kleinerer Kolbenfläche ausgebildet ist und unter Vorlast einer den Stelldorn 33 in eine obere Ausgangslage zu drücken bestrebten Rückstellfeder 34 steht.

Im einzelnen weist der Stelldorn 33 an seinem oberen Ende einen ringförmigen äußeren Kolbenansatz 35 auf, der in Gleiteingriff mit der Innenfläche des Teils 6 des Gehäuses 3 steht und dieser Innenfläche gegenüber mittels Dichtungen 36 abgedichtet ist. Der Kolbenansatz 35 bildet eine unterseitige Schulter 37 aus, an der sich die als Schraubenfeder ausgebildete Rückstellfeder 34 mit ihrem oberen Ende abstützt. Das untere Ende der Rückstellfeder 34 stützt sich auf einem Stützring 38 ab, der an der Innenseite des Teils 6 des Gehäuses 3 in geeignetem Abstand unterhalb des Kolbenansatzes 35 festgelegt ist.

Im Bereich seines unteren Endes ist der Stelldorn 33 durch einen Führungsring 39 geführt, der sich auf einer Schulter 40 am Teil 6 des Gehäuses 3 abstützt, an diesem festgelegt ist und Dichtungen 41 zur Abdichtung gegenüber der Außenfläche des Stelldorns 33 aufweist.

Der hydrostatische, auf die Differenzfläche zwischen beiden Dichtungsdurchmessern D und d wirkende Druck übt auf den Stelldorn 33 eine abwärts gerichtete Stellkraft auf, der die aufwärts gerichtete Rückstellkraft der Rückstellfeder 34 entgegenwirkt. Übersteigt die abwärts gerichtete Stellkraft in Abhängigkeit vom Druck in der Bohrspülung im Strömungskanal 7 die Rückstellkraft der Rückstellfeder 34, so wird der Stelldorn 33 abwärts bewegt, wodurch über die Keilflächen 32 und die Keilflächen 15 die Rippenkörper 14 eine parallel Auswärtsbewegung erfahren, bis diese eine außenliegende Arbeitsendstellung erreicht haben.

Unterschreitet die Stellkraft die Rückstellkraft, bewegt sich der Stelldorn 33 aufwärts, wodurch die Keilflächen 32 außer Druck- bzw. Stelleingriff mit den Keilflächen 15 der Rippenkörper 14 gelangen, die daraufhin frei sind, in ihre im Gehäuse 3 versenkte Ausgangslage zurückzukehren.

Die Rückkehr der Rippenkörper 14 in die Ausgangslage vollzieht sich bei den Ausührungen nach Fig. 1 bis 5 bei Auf- oder Abwärtsbewegungen des Stabilisators im Bohrloch in Zusammenwirken mit der Bohrlochwandung, sobald die Abschrägungen 21 oder 22 in Eingriff mit der Bohrlochwand gelangen und ein Einklappen des oberen bzw. unteren Endes des Rippenkörpers herbeiführen, bevor dann eine wesentlich erleichterte Einwärtsverlagerung der Rippenkörper 14 in ihrer ganzen Länge durch die Bohrlochwandung bewirkt wird.

Die jeweils gewünschten Verhältnisse können oberirdisch durch Ändern des Förderdrucks der Bohrspülungspumpe herbeigeführt werden. Durch einen am oberen Rand des Stellkörpers 33 auswechselbar angebrachten Düsenringkörper 42 kann zusätzlich eine Differenz zwischen dem Druck, mit dem die Bohrspülung auf die obere Kolbenfläche des Stellkörpers 33 in Fig. 1 einwirkt, und dem Druck in der Bohrspülung erzeugt werden, der auf die untere Kolbenfläche des Stellkörpers 33 einwirkt. Dies erhöht die Stellkraft unabhängig vom Durchmesserverhältnis D/d.

Die Rippenkörper 14 werden in ihren Schlitzöffnungen 8 im Gehäuse 3 durch von außen in das Gehäuse einsetzbare Sicherungsstücke 44 gehalten, welche bei den Stabilisatorausführungen gemäß Fig. 1 bis 5 die Grundform eines Zylindersegmentes aufweisen. Diese Sicherungsstücke 44 werden in die Erweiterungen 11 an den Enden der Schlitzöffnungen 8 versenkt angeordnet und in ihrer Einbaulage durch Tangentialsperrstifte 45 fixiert. Die Sicherungsstücke 44 übergreifen jeweils die Führungsansätze 24, und zwar bei den Ausführungen nach Fig. 1 bis 5 lediglich im Bereich der Außenteile 31. Zu diesem Zweck ist jedes Sicherungsstück 44 mit einer im Längsschnitt abgestuften, an die entsprechende Form der Führungsansätze 24 mit Außenteil 31 angepaßten Ausnehmung 46 verseheng die mit den Führungsflächen 25,26 eines Führungsansatzes 24 zusammenwirkende seitliche Führungsgegenflächen 47,48 darbietet, und eine Schulter 49 bildet, welche den Außenteil 31 des Führungsansatzes 24 übergreift. Diese Schulter 49 bildet einen Anschlag für den Teil 28 der Vorderseite 27,28 des Führungsansatzes 24, durch den die Arbeitsendstelgung der Rippenkörper 14 definiert wird.

Eine solche Ausgestaltung der Führung und Sicherung der Rippenkörper 14 in ihren Schlitzöffnungen 8 erlaubt ein einfaches und schnelles Montieren der Rippenkörper 14 von der Außenseite des Gehäuses 3 her, sichert eine hinreichend präzise Führung der Rippenkörper 14 bei deren Aus- und Einfahren und sichert die Rippenkörper 14 ferner hinreichend gegen Verkantungen durch in Umfangsrichtung des Gehäuses 3 an den Rippenkörpern 14 im Betrieb des Stabilisators angreifende Kräfte. Die Führungseingriffsflächen sind dabei so klein, daß in ihrem Bereich etwa durch Ablagerung von festen Partikeln aus der Bohrspülung auftretende Klemmwirkungen nur ein so geringes Ausmaß annehmen können, daß sie Ein- und Auswärtsbewegungen der Rippenkörper 14 nicht blockieren können.

In der Ausgestaltung der Schlitzöffnungen 8, der Rippenkörper 14 und der Sicherungsstücke 44 entspricht die Stabilisatorausführung nach Fig. 4 und 5 im wesentlichen der gemäß Fig. 1 bis 3. Dies gilt auch für das Gehäuse 3 und den Stelldorn 33, jedoch mit dem Unterschied, das Gehäuse und Stellkörper eine um 180° verschwenkte, d.h. auf dem Kopf stehende Einbaulage aufweisen mit der Folge, daß am Teil 6 des Gehäuses 3 der obere Schraubgewindeanschluß 1 und am Teil 5 des Gehäuses 3 der untere Schraubgewindeanschluß 2 angeordnet ist. Die Bezugsziffern aus den Fig. 1 bis 3 wurden daher für übereinstimmende Teile unverändert auch in den Fig. 4 und 5 verwendet.

Funktionell ergibt sich durch die auf dem Kopf stehende Einbaulage, daß die hydraulische Stellkraft für den Stelldorn 33 aufwärts und die Rückstellkraft der Rückstellfeder 34 abwärtsgerichtet ist. Daher wird durch Herabsetzung des Druckes der Bohrspülung der stelldorn 33 abwärts bewegt, sobald die Ruckstellkraft die Stellkraft ubersteigt, und dadurch die Rippenkörper 14 für eine Einwärtsbewegung freigegeben.

Der Düsenring 42 am unteren Ende des Stelldorns 33 erfüllt bei der Ausführung nach Fig. 4 zusätzlich zu der Funktion, die aus dem Bohrspülungsdruck abgeleitete Stellkraft für den Stelldorn 33 verhältnismäßig herabzusetzen, die besondere Funktion, einen Ventilsitz für einen als Ventilkugel 50 ausgebildeten Einwurf-Ventilkörper zu bilden.

Hat nach Herabsetzen des Druckes der Bohrspülung die Rückstellkraft den Stelldorn 33 in die bei 33a angedeutete Freigabestellung bewegt, in der sich die Rippenkörper 14 durch auf diese einwirkende, einwärts gerichtete Kräfte in ihre Außgangsstellung im Gehäuse 3 zurückbewegen können, und wird dann ein Ventilkörper 50 eingeworfen, so wird von der Bohrspülung infolge des Versperrens des Strömungskanals 7 am unteren Ende des Stelldorns 33 auf diesen zusätzlich zur Rückstellkraft eine starke abwärtsgerichtete Kraft ausgeübt, durch die sich der Stelldorn 33 in die bei 33b veranschaulichte untere Endstellung bewegt. In dieser Endstellung wird die Bohrspülung gezwungen, aus dem Strömungskanal 7 vorbei am oberen Ende des Stelldorns 33 und an der Dichtung 39 vorbei durch die Schlitzöffnungen 8 auszutreten mit der Folge, daß die Bohrspülung aus den Spaltöffnungen 18,19 etwa abgelagerte Feststoffpartikel hinwegschwemmt.

Bei einer solchen, durch den Ventilkörper 50 erzwungenden Abwärtsbewegung gelangt das untere Ende des Stelldorns 33 in Eingriff mit einem Anschlagglied, das bei dem Ausführungsbeispiel nach Fig. 4 zugleich als Fixierglied, nämlich als geschlitzter, radial aufweitbarer Fixierring, ausgebildet ist, der sich in einer Innennut 52 im Teil 6 des Gehäuses 3 abstützt. Dieses Anschlag- und Fixierglied, das auch irgendeine sonst geeignete Ausbildung erhalten kann, gibt dem Stelldorn 33 eine untere Endstellung vor und fixiert diesen auch bei Beendigung eines Umpumpens von Bohrspülung, so daß beim Aufziehen des Bohrrohrstranges die in diesem oberhalb des Ventilkörpers 50 enthaltene Bohrflüssigkeit in das Bohrloch drainagehalber austreten kann. Für einen nächsten Arbeitslauf des Tiefbohrwerkzeugs wird der Ventilkörper 50 aus dem Stabilisator entnommen und der Stelldorn 33 außer Eingriff mit dem Anschlag- und Fixierring 50 hochgeschoben, was beispielsweise im Zuge einer oberirdischen Wartungsarbeit nach Abschrauben des Gehäuseteils 5 durch ein von unten einführbares Werkzeug bewerkstelligt werden kann.

In Fig. 6 und 7 schließlich ist schematisch eine dritte Stabilisatorausführung veranschaulicht, bei der die Rippenkörper 114 als um (zumindest im wesentlichen) axiale Gelenkachsen 54ʹ an ihrer in Drehrichtung 53 vorauslaufenden Randkante schwenkbare Schwenkflügel ausgebildet sind. Die Führungsansätze 124 sind dabei als Gelenkzapfen ausgebildet, die nahe der in Betriebsdrehrichtung 53 des Gehäuses 3 vorderen Randkante 54 der Rippenkörper 114 angeordnet sind und über deren Kontur nach oben und unten überstehen. Zur Aufnahme dieser Gelenkzapfen 124 ist die Schlitzöffnung 108, in der der Rippenkörper 114 in eingeklappter, versenkter Ausgangslage veranschaulicht ist, im Bereich ihrer in Betriebsdrehrichtung 53 vorderen Ecken mit axialen Erweiterungen 111 versehen, die taschenförmig ausgebildet sind. Die Sicherungsstucke 144 sind dabei als Formkappen ausgebildet, die in die Erweiterungen 111 einsetzbar sind, in diesen mittels Schrauben 55 festgelegt werden können und durch Übergreifen der Gelenkzapfen 124 diese in ihrer Lage in den Erweiterungen 111 halten.

Da die Rippenkörper 114 ene Aus- bzw. Enklappbewegung zu ihrer Verlagerung aus einer versenkten Ausgangsstellung in ihre Arbeitsstellung ausführen, sind die Rippenkörper 114 lediglich nahe ihrer in Betriebsdrehrichtung 53 des Gehäuses 3 rückwärtigen Randkante 56 auf ihrer Rück- bzw. Innenseite mit Keilflächen 115 versehen, die den Keilflächen 15 bei den Ausführungen nach den Fig. 1 bis 5 prinzipiell entsprechen und mit Gegenflächen 32 an einem Stelldorn zusammenwirken, der z.B. eine Ausbildung wie der Stelldorn 33 bei der Ausfuhrungen gemäß Fig. 4 und 5 haben kann. Im übrigen ist auch zwischen der Schlitzöffnung 108 und dem Rippenkörper 114 eine Spaltöffnung 118 belassen, die sich zweckmäßig um den gesamten Rippenkörper 114 herumerstreckt.

Wenn auch Stabilisatoren eine bevorzugte Ausführungsform eines Tiefbohrwerkzeugs nach der Erfindung bilden, so gibt es doch auch andere Werkzeuge fur Tiefbohrungen gattungsgemäßer Asubildung , bei denen die Erfindung vorteilhafte Anwendung finden kann. Als Beispiel für ein anderes Tiefbohrwerkzeug sei ein Navigationsbohrwerkzeug mit z.B. einem Tieflochmotor aufnehmenden Gehäuse genannt, bei dem ein in einer Schlitzöffnung angeordneter, gegen die Bohrlochwandung ausrückbarer Rippenkörper dazu verwendet wird, dem Gehäuse eine Durchbiegung für Richtbohrarbeiten zu vermitteln.

## Patentansprüche

1. Radial einstellbares Tiefbohrwerkzeug mit einem in den Bohrstrang einfügbaren, an seinen Enden mit Anschlussmitteln (1, 2) versehenen rohrförmigen Aussengehäuse (3), das eine oder mehrere über den Umfang verteilt angeordnete, die Wand des Aussengehäuses (3) durchsetzende Schlitzöffnung (en) (8) aufweist, mit einem Stellmittel (33), das im Gehäuse (3) abgestützt und mittels des Bohrspülungsdruckes axial verschieblich ist, und mit einem jeweils in einer Schlitzöffnung des Gehäuses (3) angeordneten, langgestreckten Rippenkörper (14), der in der Nähe seiner Enden rückseitige Keilflächen (15) aufweist, denen Gegenkeilflächen (32) des Stellmittels (33) gegenüberliegen, der mit Führungsflächen (25, 26) versehen ist, welche mit gehäuseseitigen Führungsgegenflächen (47, 48) in Gleiteingriff stehen, und der mittels des Stellmittels (33) aus einer versenkten Ausgangsstellung in seiner Schlitzöffnung (8) in eine Arbeitsstellung nach aussen verlagerbar ist, dadurch gekennzeichnet, dass sich die einander gegenüberliegenden Längsseiten (12, 13, 16, 17) der Schlitzöffnung (8) und der Rippenkörper (14) berührungsfrei gegenüberliegen und Spaltöffnungen (18, 19) bilden, der Rippenkörper (14) an seinen Enden axial vorspringende Führungsansätze (24, 124) mit geringerer Wandstärke und Breite als der zentrale Teil des Rippenkörpers (14) aufweist, und die Führungsansätze (24, 124) im Gehäuse (3) durch von aussen in das Gehäuse (3) einsetzbare Sicherungsstücke (44, 144) gehalten sind, welche die Führungsansätze (24, 124) übergreifen und die Führungsgegenflächen (46, 47) darbieten.

2. Tiefbohrwerkzeug nach Anspruch 1, dadurch gekennzeichnet, daß die Führungsansätze (24) parallele seitliche Führungsflächen (25,26) aufweisen,denen ihrerseits parallel ausgerichtete innere Führungsflächen (47,48) an den Sicherungsstücken (44) gegenüberliegen.

3. Tiefbohrwerkzeug nach Anspruch 1 oder 2, dadurch gekennzeichnet, daß die Führungsansätze (24) eine nach außen blickende, in der Höhe abgestufte Vorderseite (27,28) aufweisen, die in Arbeitsendstellung des Rippenkörpers (14) mit einer Anschlagfläche (46) im Sicherungsstück (44) in Eingriff gelangt.

4. Tiefbohrwerkzeug nach Anspruch 3, dadurch gekennzeichnet, daß die Anschlagflächen (46) der Sicherungstucke (44) und die Vorderseite (27,28) der Führungsansätze (24) einander nur im Bereich eines Außenteils (31) der Führungsansätze (24) überlappen.

5. Tiefbohrwerkzeug nach einem der Ansprüche 1 bis 4, dadurch gekennzeichnet, daß die Führungsansätze (24) eine etwa der halben Breite eines Rippenkörpers (14) entsprechende Breite aufweisen und symmetrisch zur Längsmittelebene ihres Rippenkörpers (14) verlaufen.

6. Tiefbohrwerkzeug nach einem der Ansprüche 1 bis 5, dadurch gekennzeichnet, daß die Führungsansätze (24) in ihrem das Sicherungsstück (44) untergreifenden Außenteil (31) eine etwa der halben Höhe der Rippenkörper (14) entsprechende Höhe aufweisen und eine bündig mit der Rückseite (30) des Rippenkörpers (14) zusammenfallende Rückseite (29) aufweisen.

7. Tiefbohrwerkzeug nach einem oder mehreren der Ansprüche 1 bis 6, dadurch gekennzeichnet, daß die Sicherungsstücke (44) die Grundform eines Zylindersegmentes aufweisen und in kreisförmig begrenzte Erweiterungen (11) an den Enden der Schlitzöffnungen (8) in das Gehäuse (3) versenkt einsetzbar sind.

8. Tiefbohrwerkzeug nach einem der Ansprüche 1 bis 7, dadurch gekennzeichnet, daß die Sicherungsstücke (44) mittels Tangentialsperrstiften (45) im Gehäuse (3) festlegbar sind.

9. Tiefbohrwerkzeug nach Anspruch 1, dadruch gekennzeichnet, daß die Führungsansätze Gelenkzapfen (124) bilden, die nahe der in Betriebsdrehrichtung (53) des Gehäuses (3) vorderen Randkante des Rippenkörpers (114) angeordnet sind, und daß der Rippenkörper (114) als Schwenkflügel ausgebildet ist.

10. Tiefbohrwerkzeug nach Anspruch 9, dadurch gekennzeichnet, daß die Sicherungsstücke in Erweiterungen der Schlitzöffnungen (111) eingepaßte und in versenkter Stellung festschraubbare Formkappen (144) bilden.

11. Tiefbohrwerkzeug nach Anspruch 9 oder 10, dadurch gekennzeichnet, daß der Rippenkörper (114) nahe seiner in Betriebsdrehrichtung (53) des Gehäuses (3) rückwärtigen Randkante (56) rückseitig mit Keilflächen versehen sind, welche in Stelleingriff mit den Keilflächen (32) des Stelldorns (33) ein Ausschwenkmoment auf die Rippenkörper (114) übertragen.

12. Tiefbohrwerkzeug nach einem der Ansprüche 1 bis 11, dadurch gekennzeichnet, daß das Stellmittels als Stelldorn (33) und dieser als der Bohrspülung ausgesetzter Differenzdruckkolben mit oben liegender größerer und unten liegender kleinerer Kolbenfläche ausgebildet ist und unter Vorlast einer den Stelldorn (33) in eine obere Freigabestellung zu drücken bestrebten Rückstellfeder (34) steht.

13. Tiefbohrwerkzeug nach Anspruch 12, dadurch gekennzeichnet, daß der Stelldorn (33) im Bereich seines oberen Endes einen auswechselbaren Düsenringkörper (42) abstützt.

14. Tiefbohrwerkzeug nach einem der Ansprüche 1 bis 10, dadurch gekennzeichnet, daß der Stelldorn (33) als der Bohrspülung ausgesetzter Differenzdruckkolben mit unten liegender größerer und oben liegender kleinerer Kolbenfläche ausgebildet ist und unter Vorlast einer den Stelldorn (33) in eine untere Freigabestellung (33a) zu drücken bestrebten Rückstellfeder (34) steht.

15. Tiefbohrwerkzeug nach Anspruch 14, dadurch gekennzeichnet, daß der Stelldorn (33) im Bereich seines unteren Endes einen auswechselbaren Düsenringkörper (42) abstützt.

16. Tiefbohrwerkzeug nach Anspruch 14 oder 15, dadurch gekennzeichnet, daß der Stelldorn an seinem unteren Ende einen Ventilsitzring (42) für einen von einer Einwurf-Ventilkugel gebildeten Ventilkörper (50) aufweist.

17. Tiefbohrwerkzeug nach einem der Ansprüche 14 bis 16, dadurch gekennzeichnet, daß im Abstand unterhalb des unteren Endes des in Freigabestellung (33a) befindlichen Stelldorns (33) ein Anschlagglied (51) vorgesehen ist, das dem über die Freigabestellung (33a) hinausabwärts bewegten Stelldorn (33) eine untere Endstellung (33b) vorgibt.

18. Tiefbohrwerkzeug nach Anspruch 17, dadurch gekennzeichnet, daß als Anschlagglied ein in einer Innennut (52) des Gehäuses (3) in axialer Richtung festgelegter, radial aufweitbarer Fixierring (51) angeordnet ist, in den das untere Ende das Stelldorns (33) absenkbar ist.

## Claims

1. A radially adjustable deep drilling tool with, adapted to be incorporated into the drilling line and provided at its ends with connection means (1, 2), a tubular outer housing (3) having, distributed over the periphery and traversing the wall of the outer housing (3), one or a plurality of slotted apertures (8) with a positioning means (33) which is supported in the housing (3) and which is adapted for axial displacement by means of the drilling mud pressure, and with, disposed in each of the slotted apertures of the housing (3) an elongated fin member (14) having in the vicinity of its ends rear wedge-shaped surfaces (15) opposite to which there are on the positioning means (3) matching wedge-shaped surfaces (32) provided with guide faces (25, 26) which engage in sliding fashion with matching guidance surfaces (47, 48) on the housing side and which, by means of the positioning means (33), can be moved out of a concealed starting position in its slotted aperture (8) outwards into a working position, characterised in that the oppositely disposed long sides (12, 13, 16, 17) of the slotted aperture (8) and the fin member (14) are opposite but without contacting each other and form gaps (18, 19) while the fin member (14) has at its ends axially projecting guide extensions (24, 124) of minimal wall thickness and width as the central part of the fin member (14), the guide projections (24, 124) being supported in the housing (3) by securing members (44, 144) adapted to be inserted into the housing (3) from outside and which engage over the guide projections (24, 124), providing the matching guide surfaces (46, 47).

2. A deep drilling tool according to Claim 1, characterised in that the guide projections (24) have parallel lateral guide surfaces (25, 26) opposite which there are parallel inner guide surfaces (47, 48) on the locking members (44).

3. A deep drilling tool according to Claim 1 or 2, characterised in that the guide projections (24) have an outwardly pointing vertically stepped front face (27, 28) which, in the final working position of the fin member (14), engages an abutting surface (46) in the locking member (44).

4. A deep drilling tool according to Claim 3, characterised in that the abutting surfaces (46) of the locking members (44) and the front face (27, 28) of the guide projections (24) overlap each other only in the region of an outer part (31) of the guide projections (24).

5. A deep drilling tool according to one of Claims 1 to 4, characterised in that the guide projections (24) have a width corresponding to about half the width of a fin member (14) and extend symmetrically to the longitudinal central plane through their fin member (14).

6. A deep drilling tool according to one of Claims 1 to 5, characterised in that the guide projections (24) have in their outer part (31) which engages beneath the locking member (44) a height which corresponds to about half the height of the fin member (14) and a rear surface (29) which coincides and is flush with the back (30) of the fin member (14).

7. A deep drilling tool according to one or more of Claims 1 to 6, characterised in that the locking members (44) have the basic form of a segment of cylinder and are capable of being inserted flush into circularly bounded widened parts (11) at the ends of the slotted apertures (8) in the housing (3).

8. A deep drilling tool according to one of Claims 1 to 7, characterised in that the locking members (44) can be fixed in the housing (3) by means of tangential locking pins (45).

9. A deep drilling tool according to Claim 1, characterised in that the guide projections form hinge pins (124) which are disposed close to that edge of the fin member (114) which is in front in the operating direction of rotation (53) of the housing (3) and in that the fin member (114) is constructed as a pivoting leaf.

10. A deep drilling tool according to Claim 9, characterised in that the locking members constitute shaped caps (144) adapted to be screwed tightly into a flush position where they fit into widened parts of the slotted apertures (111).

11. A deep drilling tool according to Claim 9 or 10, characterised in that close to its edge (56) which is at the rear in the direction of operating rotation (53) of the housing (3) is provided on the back with wedge-shaped surfaces which engage the wedge-shaped surfaces (32) of the positioning member (33) and which transmit a pivoting-out moment to the fin members (114).

12. A deep drilling tool according to one of Claims 1 to 11, characterised in that the positioning means is constructed as a positioning mandrel (33) which is provided with a differential pressure piston exposed to the drilling mud and having an upper larger and lower smaller piston face and which is subject to a preliminary loading of a restoring spring (34) which seeks to force the positioning mandrel (33) into an upper releasing position.

13. A deep drilling tool according to Claim 12, characterised in that in the region of its top end the positioning mandrel (33) supports an interchangeable nozzle ring member (42).

14. A deep drilling tool according to one of Claims 1 to 10, characterised in that the positioning mandrel (33) is constructed as a differential pressure piston which is subject to the drilling mud and which has underneath a larger and on top a smaller piston surface and which is subject to the preliminary loading of a restoring spring (34) which seeks to force the positioning mandrel (33) into a lower releasing position (33a).

15. A deep drilling tool according to Claim 14, characterised in that in the region of its bottom end the positioning mandrel (33) supports an interchangeable nozzle ring member (42).

16. A deep drilling tool according to Claim 14 or 15, characterised in that at its bottom end the positioning mandrel has a valve seat ring (42) for a valve body (50) formed by an insertable valve ball.

17. A deep drilling tool according to one of Claims 14 to 16, characterised in that there is provided at a distance below the bottom end of the positioning mandrel (33) which is in the releasing position (33a) an abutment member (51) which establishes an extreme low position (33b) for the positioning mandrel (33) which is moved downwardly beyond the releasing position (33a).

18. A deep drilling tool according to Claim 17, characterised in that as an abutment member there is fixed in an axial direction in an inner groove (52) in the housing (3) a radially expansible fixing ring (51) into which the bottom end of the positioning mandrel (33) can be fitted.

## Revendications

1. Outil de forage profond réglable radialement, comportant un fût étroit extérieur tubulaire (3) pouvant être inséré dans la garniture de forage, pourvu à ses extrémités de moyens de raccordement (1, 2) et comportant une ou plusieurs boutonnières (8) traversant la paroi du fût extérieur (3) et réparties sur sa circonférence, un moyen de commande (33), qui prend appui dans le fût (3) et peut être déplacé dans le sens axial au moyen de la pression du fluide de forage, et un corps de nervure oblong (14) disposé chaque fois dans une boutonnière du fût (3), qui, à proximité de ses extrémités, présente des surfaces de rampe postérieures (15) auxquelles sont opposées des contre-surfaces de rampe (32) du moyen de commande (33), qui est pourvu de surfaces de guidage (25, 26) en contact de glissement avec des contre-surfaces de guidage (47, 48) situées du côté du fût, et qui peut être déplacé vers l'extérieur vers une position de travail dans sa boutonnière (8) à l'aide du moyen de commande (33) à partir d'une position initiale rentrée, caractérisé en ce que les longs côtés opposés l'un à l'autre (12, 13, 16, 17) de la boutonnière (8) et du corps de nervure (14) sont opposés sans contact et forment des interstices (18, 19), le corps de nervure (14) présente, à ses extrémités, des saillies de guidage qui s'étendent dans le sens axial (24, 124) d'une épaisseur de paroi et d'une largeur inférieures à celles de la partie centrale du corps de nervure (14), et les saillies de guidage (24, 124) dans le fût (3) sont retenues par des pièces de sûreté (44, 144) pouvant être insérées de l'extérieur dans le fût (3), ces pièces de sûreté chevauchant les saillies de guidage (24, 124) et présentant les contre-surfaces de guidage (46, 47).

2. Outil de forage profond suivant la revendication 1, caractérisé en ce que les saillies de guidage (24) comportent des surfaces de guidage latérales parallèles (25, 26) dont les surfaces de guidage internes, pour leur part parallèles (47, 48), sont opposées aux pièces de sûreté (44).

3. Outil de forage profond suivant la revendication 1 ou 2, caractérisé en ce que les saillies de guidage (24) présentent un côté antérieur étagé en hauteur (27, 28) et orienté vers l'extérieur, qui, dans la position extrême de travail du corps de nervure (14), vient en contact avec une surface de butée (46) dans la pièce de sûreté (44).

4. Outil de forage profond suivant la revendication 3, caractérisé en ce que les surfaces de butée (46) des pièces de sûreté (44) et le côté antérieur (27, 28) des saillies de guidage (24) ne se chevauchent que dans la zone d'une partie externe (31) des saillies de guidage (24).

5. Outil de forage profond suivant l'une quelconque des revendications 1 à 4, caractérisé en ce que les saillies de guidage (24) ont une largeur correspondant environ à la moitié de la largeur d'un corps de nervure (14) et s'étendent symétriquement par rapport au plan longitudinal médian de leur corps de nervure (14).

6. Outil de forage profond suivant l'une quelconque des revendications 1 à 5, caractérisé en ce que les saillies de guidage (24), au niveau de leur partie externe (31) située en dessous de la pièce de sûreté (44), ont une hauteur correspondant à peu près à la demi-hauteur du corps de nervure (14) et un côté postérieur (29) venant se placer au ras du côté postérieur (30) du corps de nervure (14).

7. Outil de forage profond suivant l'une quelconque des revendications 1 à 6, caractérisé en ce que les pièces de sûreté (44) ont la forme de base d'un segment de cylindre et peuvent être insérées et encastrées dans des élargissements circulaires limités (11) prévus aux extrémités des boutonnières (8) dans le fût (3).

8. Outil de forage profond suivant l'une quelconque des revendications 1 à 7, caractérisé en ce que les pièces de sûreté (44) peuvent être fixées dans le fût (3) au moyen de goupilles d'arrêt tangentielles (45).

9. Outil de forage profond suivant la revendication 1, caractérisé en ce que les saillies de guidage forment des tourillons (124) qui sont disposés à proximité du bord du corps de nervure (114) antérieur dans le sens de rotation de fonctionnement (53) du fût (3) et que le corps de nervure (114) a la forme d'une ailette pivotante.

10. Outil de forage profond suivant la revendication 9, caractérisé en ce que les pièces de sûreté forment des coiffes façonnées (144) qui sont ajustées dans des élargissements des boutonnières (111) et peuvent être fixées au moyen de vis dans la position noyée.

11. Outil de forage profond suivant la revendication 9 ou 10, caractérisé en ce que le corps de nervure (114) est pourvu, à proximité de son bord (56) postérieur dans le sens de rotation de fonctionnement (53) du fût (3), sur sa face postérieure, de surfaces de rampe qui, en contact de commande avec les surfaces de rampe (32) du mandrin de commande (33) transmettent un mouvement de pivotement vers l'extérieur au corps de nervure (114).

12. Outil de forage profond suivant l'une quelconque des revendications 1 à 11, caractérisé en ce que le moyen de commande a la forme d'un mandrin de commande (33) et ce mandrin a la forme d'un piston différentiel exposé au fluide de forage dont la grande face de piston est disposée en haut et la petite face de piston en bas et qui est soumis à la sollicitation préalable d'un ressort de rappel (34) tendant à repousser le mandrin de commande (33) dans une position de libération supérieure.

13. Outil de forage profond suivant la revendication 12, caractérisé en ce que le mandrin de commande (33) prend appui, dans la zone de son extrémité supérieure, sur une couronne formant ajutage (42) remplaçable.

14. Outil de forage profond suivant l'une quelconque des revendications 1 à 10, caractérisé en ce que le mandrin de commande (33) a la forme d'un piston différentiel exposé au fluide de forage dont la grande face de piston se trouve en bas et la petite face de piston en haut et qui est soumis à la sollicitation préalable d'un ressort de rappel (34) tendant à repousser le mandrin de commande (33) dans une position de libération inférieure (33a).

15. Outil de forage profond suivant la revendication 14, caractérisé en ce que le mandrin de commande (33) prend appui, dans la zone de son extrémité inférieure, sur une couronne formant ajutage remplaçable (42).

16. Outil de forage profond suivant la revendication 14 ou 15, caractérisé en ce que le mandrin de commande présente, à son extrémité inférieure, un anneau formant siège (42) pour un obturateur de clapet (50) ayant la forme d'un boulet obturateur d'alimentation (50).

17. Outil de forage profond suivant l'une quelconque des revendications 14 à 16, caractérisé en ce qu'à une certaine distance en dessous de l'extrémité inférieure du mandrin de commande (33) se trouvant dans sa position de libération (33a) est prévu un élément de butée (51) qui prédéfinit une position d'extrémité inférieure (33b) pour le mandrin de commande (33) déplacé vers le bas au-delà de la position de libération (33a).

18. Outil de forage profond suivant la revendication 17, caractérisé en ce qu'à titre d'élément de butée est prévu un anneau de fixation (51) pouvant être élargi dans le sens radial, mais immobilisé dans le sens axial dans une gorge intérieure (52) du fût (3), dans lequel l'extrémité inférieure du mandrin de commande (33) peut être abaissée.
